# FASCICULE DE BREVET EUROPEEN

(11) **EP 3 488 143 B1**
(45) Date de publication et mention de la délivrance du brevet: **19.08.2020**
(21) Numéro de dépôt: 17746158.9
(22) Date de dépôt: 20.06.2017
(51) Int. Cl.: F17C 13/04

(54) **ROBINET POUR FLUIDE SOUS PRESSION**
VENTIL FÜR UNTER DRUCK STEHENDE FLÜSSIGKEIT
VALVE FOR PRESSURIZED FLUID

(30) Priorité: 20.07.2016 FR 1656908
(43) Date de publication de la demande: 29.05.2019
(73) Titulaire: L'Air Liquide Société Anonyme pour l'Etude et l'Exploitation des Procédés Georges Claude, 75007 Paris (FR)
(72) Inventeur: FRENAL, Antoine, 95460 Ezanville (FR); LIGONESCHE, Renaud, 95220 Herblay (FR); ONDO, Olivier, 78710 Rosny Sur Seine (FR); FISCHER, Benjamin, 94240 L'Hay les Roses (FR)
(74) Mandataire: De Cuenca, Emmanuel Jaime
(86) Numéro de dépôt international: PCT/FR2017/051631
(87) Numéro de publication internationale: WO 2018/015625

(56) Documents cités:
- FR-A1- 2 970 313
- FR-A1- 2 991 751
- FR-A1- 2 998 052
- FR-A1- 3 019 877
- FR-A1- 3 022 972
- US-A- 5 193 580
- US-A1- 2010 032 934

## Description

L'invention concerne un robinet pour fluide sous pression.

L'invention concerne plus particulièrement un robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil récepteur, le circuit comprenant un organe de contrôle du débit dans le circuit, ledit organe de contrôle du débit étant commandé par un organe d'actionnement mobile par rapport au corps du robinet, le robinet comprenant au moins un premier organe fonctionnel électronique et un second organe fonctionnel électronique, le second organe fonctionnel électronique étant monté de façon amovible sur le corps du robinet.

Pour améliorer les fonctionnalités d'un robinet pour bouteille(s) de fluide sous pression il est connu de prévoir des organes électronique de mesure et de communication sans fil. Cf. par exemple le document FR2868160A1 qui décrit un système modulaire intégrant un capteur électronique pour mesurer l'autonomie d'un réservoir de gaz sous pression.

Les documents FR2991751A1 et FR2970313A1 décrivent des robinets modulaires.

Le document FR3022972A1 décrit un système de robinets modulaires communicants pour bouteilles de fluide sous pression.

L'adaptation des fonctionnalités électroniques de tels robinets nécessite de prévoir des éléments mécaniques et électroniques modulaires qui satisfont aux exigences de fiabilité, de sécurité et de bon fonctionnement. Les liaisons électriques et mécaniques entre différents organes électroniques séparable doivent particulièrement répondre à ces contraintes.

Un but de l'invention est de proposer un robinet ayant une architecture électronique modulaire améliorée.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce que le robinet comprend au moins un logement destiné à accueillir ledit second organe fonctionnel électronique et un dispositif de contact(s) électrique(s) destiné à coopérer avec un jeu de contact(s) électrique(s) conjugué du second organe fonctionnel électronique, pour assurer une liaison électrique entre le premier organe fonctionnel électronique et le second organe fonctionnel électronique lorsque ce dernier est en position montée de sur le corps du robinet.

Par ailleurs, des modes de réalisation de l'invention peuvent comporter l'une ou plusieurs des caractéristiques suivantes :
- le second organe fonctionnel électronique est mobile en translation selon une première direction par rapport au logement entre une position montée et une position démontée par rapport au corps,
- le dispositif de contact(s) du robinet est disposé sur une paroi située dans un plan parallèle à ladite première direction,
- le dispositif de contact(s) électrique(s) et/ou le jeu de contact(s) électrique(s) comprend au moins un contact électrique mobile parmi: une piste métallique rétractable, une lamelle métallique souple pour rattraper éventuel jeu entre le dispositif de contacts et le jeu de contact(s) électriques(s) conjugués selon une direction perpendiculaire à la première direction,
- au moins l'un parmi : le dispositif de contact(s) électrique(s), le jeu de contact(s) électrique(s), comprend au moins un et de préférence deux contacts électriques discrets fixes ou mobile,
- le premier organe fonctionnel électronique et son dispositif de contact(s) électrique(s) sont solidaires d'une pièce support montée mobile sur le corps du robinet entre au moins une première position et une seconde position par rapport au corps,
- lorsque le second organe fonctionnel électronique est en position montée sur le corps du robinet, dans la première position de la pièce support, le dispositif de contact(s) électrique(s) du robinet n'est pas en contact électrique avec le jeu de contact(s) électrique(s) conjugué du second organe fonctionnel, dans la second position de la pièce support, le dispositif de contact(s) électrique(s) du robinet étant en contact électrique avec le jeu de contact(s) électrique(s) conjugué du second organe fonctionnel,
- lorsque le second organe fonctionnel électronique est en position montée sur le corps du robinet, le dispositif de contact(s) électrique(s) du robinet est en contact électrique avec le jeu de contact(s) électrique(s) conjugué du second organe fonctionnel quelle que soit la position de la pièce support,
- la pièce support montée mobile sur le corps du robinet forme une enveloppe extérieure rapportée sur au moins une partie de la surface extérieure du corps du robinet,
- le dispositif comprend une extrémité de montage comprenant des organes mobiles d'accrochage destinés à coopérer avec des organes d'accrochage complémentaires pour former un système de connexion rapide du robinet sur un autre robinet ou sur un circuit de fluide, la pièce support mobile étant un organe d'actionnement ou de contrôle des organes mobiles d'accrochage tel qu'un un organe de verrouillage et/ou de déverrouillage des organes mobiles d'accrochage,
- le premier organe fonctionnel électronique et le second organe fonctionnel électronique comprennent chacun au moins l'un parmi : un dispositif réception et/ou d'émission de données sans fil comprenant une antenne, un capteur de pression et/ou de température, une logique électronique de stockage et de traitement de données comprenant un microprocesseur, un écran digital, une source lumineuse,
- lorsque le second organe fonctionnel électronique est en position montée sur le corps du robinet, l'organe d'actionnement est mobile entre une première position dans laquelle cet organe d'actionnement n'entrave pas le déplacement du second organe fonctionnel électronique par rapport au corps du robinet et une seconde position dans laquelle l'organe d'actionnement forme une butée mécanique entravant le déplacement du second organe fonctionnel électronique par rapport au corps pour empêcher son démontage par rapport au corps,
- le second organe fonctionnel électronique comprend un circuit interne fluidique comportant une extrémité amont et une extrémité aval, ledit circuit interne comprenant au moins un organe de contrôle du flux de fluide entre les extrémités amont et aval, lorsque le second organe fonctionnel électronique est en position montée sur le corps du robinet, l'extrémité amont du circuit interne étant raccordée de façon étanche au circuit de fluide du corps du robinet de façon que l'organe de contrôle du flux de fluide régule le flux de fluide destinée à être mise en relation avec un appareil récepteur de fluide via l'extrémité aval du circuit du corps ou l'extrémité aval du circuit interne,
- lorsque le second organe fonctionnel électronique est en position démontée par rapport au corps du robinet, le robinet comprend un module secondaire de contrôle de fluide monté de façon amovible sur le corps du robinet dans le logement, ledit module secondaire étant dépourvu d'un jeu de contact électriques conjugué du dispositif de contacts, ledit module secondaire comprenant un circuit interne fluidique ayant une extrémité amont et une extrémité aval, ledit circuit interne comprenant au moins un organe de contrôle du flux de fluide entre les extrémités amont et aval, en position montée sur le corps du robinet dans le logement, l'extrémité amont du circuit interne du module étant raccordée de façon étanche à l'extrémité aval du corps du robinet de façon que l'organe de contrôle du flux de fluide régule le flux de fluide destinée à être mise en relation avec un appareil récepteur de fluide via l'extrémité aval du circuit du corps ou l'extrémité aval du circuit interne,
- le robinet et/ou le second organe fonctionnel électronique comprend une pièce de matériau souple disposée de façon adjacente au(x) contact(s) pour balayer le contact conjugué lors de déplacement relatif desdits contacts,
- la pièce support comprend un manchon tubulaire disposé autour d'au moins une partie du corps du robinet,
- le dispositif de contact(s) électrique(s) du robinet (1) comprend deux contacts discrets et le jeu de contact(s) électrique(s) conjugué du second organe fonctionnel électronique comprend deux contacts discrets,
- le robinet est configuré pour détecter un état connecté ou déconnecté du second organe fonctionnel sur ledit robinet selon le contact ou l'absence de contact entre le dispositif de contact(s) électrique(s) et le jeu de contact(s) électrique(s) conjugué,
- le robinet et/ou le second organe fonctionnel comprend un organe électronique d'acquisition et de traitement de données configuré pour détecter un état connecté ou déconnecté du second organe fonctionnel par rapport audit robinet selon le contact ou l'absence de contact entre le dispositif de contact(s) électrique(s) du robinet et le jeu de contact(s) électrique(s) conjugué(s) du second organe fonctionnel,
- le premier organe fonctionnel électronique comprend au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie,
- le robinet est raccordable fluidiquement à un autre robinet dit « robinet de base » éventuellement solidaire d'au moins une bouteille de fluide sous pression, le robinet comprenant un organe mobile (tel qu'un pousse-clapet) dont le déplacement est commandé par l'organe d'actionnement pour commander l'ouverture ou la fermeture d'un clapet d'isolation du robinet de base sur lequel est raccordé de façon amovible ledit robinet,
- l'organe d'actionnement comprend au moins l'un parmi, un volant rotatif, un bouton poussoir, un levier pivotant sur le corps,
- les contacts électriques sont séparés par une portion de matière faisant saillie vers l'extérieur du corps concernés pour éviter un court-circuit réalisé par exemple par une goutte qui serait située entre deux contacts adjacents.

L'invention peut concerner également une bouteille ou un ensemble de bouteilles (cadre) munie(s) d'un tel robinet.

L'invention peut concerner également tout dispositif ou procédé alternatif comprenant toute combinaison des caractéristiques ci-dessus ou ci-dessous, dans le cadre des revendications.

D'autres particularités et avantages apparaîtront à la lecture de la description ci-après, faite en référence aux figures dans lesquelles :
- la figure 1 représente une vue de côté, schématique et partielle, illustrant un exemple de réalisation d'un robinet selon l'invention dans une position démontée,
- la figure 2 représente une vue de côté, schématique et partielle, illustrant un autre exemple de réalisation d'un robinet selon l'invention en position montée et dans une première configuration d'utilisation,
- la figure 3 représente une vue analogue à celle de la figure 2 dans laquelle le robinet est dans une seconde configuration d'utilisation,
- la figure 4 représente une vue en perspective, schématique et partielle, d'un détail du robinet de la figure 2,
- la figure 5 représente une vue de côté, schématique et partielle, illustrant un autre exemple de réalisation d'un robinet selon l'invention,
- la figure 6 représente une vue en perspective, schématique et partielle, d'un détail d'un robinet selon un autre mode de réalisation illustrant un système de contacts électriques du robinet,
- les figures 7 et 8 représentent des vues en perspective, schématiques et partielles, d'un détail d'un robinet et illustrant respectivement deux autres modes de réalisation d'un système de contacts électrique du robinet,
- les figures 9 et 10 représentent des vue en coupe, schématiques et partielles, d'un détail d'un robinet de la figure 6, illustrant respectivement deux configurations d'utilisation du système de contacts électriques du robinet,
- les figures 11 et 12 représentent des vues analogues respectivement aux figures 9 et 10 illustrant une variante de réalisation du système de contacts électriques du robinet,
- la figure 13 représente une vue en perspective d'un détail d'un exemple de réalisation du jeu de contacts électriques du mode de réalisation des figures 11 et 12.

Le robinet illustré aux figures 1 à 4 comprend un corps 2 abritant un circuit 3 de fluide ayant une extrémité 4 amont destinée à être mise en relation avec une réserve de fluide sous pression (par exemple une bouteille ou un ensemble de bouteilles de gaz) et une extrémité 15 aval (munie par exemple d'un raccord mâle ou femelle de sortie) destinée à être mise en relation avec un appareil récepteur (par exemple un appareil utilisateur du gaz).

Le circuit 3 comprend au moins un organe 6 de contrôle du débit dans le circuit 3 (vanne, régulateur de débit, régulateur de pression...). Cet organe 6 de contrôle du débit est commandé par un organe 7 d'actionnement mobile par rapport au corps 2 du robinet 1. Dans l'exemple représenté, cet organe 7 d'actionnement comprend levier pivotant sur le corps 2 et actionnable manuellement. Bien entendu, en variante cet organe 7 d'actionnement pourrait être un volant rotatif, un bouton poussoir ou tout autre mécanisme approprié (pneumatique, hydraulique, électromécanique...).

L'organe 6 de contrôle de débit dans le circuit 3 représenté schématiquement aux figures 2 et 3 comprend une vanne 6 mais tout autre organe de contrôle de débit pourrait être envisagé. Par exemple, en variante ou en combinaison, le robinet pourrait comprendre une pièce mobile telle qu'un pousse-clapet dont le mouvement est commandé par l'organe 7 d'actionnement (cf. figure 1). Ce pousse- clapet, par exemple mobile en translation, peut être prévu par exemple pour actionner (ouvrir notamment) un système de clapet(s) situé sur un autre robinet sur lequel le robinet vient se raccorder pour prélever ou transférer du fluide sous pression.

Le robinet 1 comprend au moins un premier organe 101 fonctionnel électronique et un second organe 8 fonctionnel électronique qui sont configurés pour coopérer c'est-à-dire par exemple pour se transmettre des informations et/ou un signal électrique. Le second organe 8 fonctionnel électronique est monté de façon amovible sur le corps 2 du robinet et peut comprendre au moins un organe électronique 12 tel qu'un dispositif électronique d'acquisition et de traitement de données configuré, un dispositif de communication de données sans fil...

A cet effet, le robinet 1 comprend au moins un logement 5 comprenant un fond et destiné à accueillir le second organe 8 fonctionnel électronique et un dispositif 10 de contact(s) électrique(s) destiné à coopérer avec un jeu de contact(s) électrique(s) 9 conjugué du second organe 8 fonctionnel électronique. Ces contacts 9, 10 sont prévus pour assurer une liaison électrique entre le premier organe 101 fonctionnel électronique et le second organe 8 fonctionnel électronique lorsque ce dernier est en position montée de sur le corps 2 du robinet.

Ces deux organes 8, 101 fonctionnels électroniques peuvent comprendre chacun au moins l'un parmi : un dispositif réception et/ou d'émission de données sans fil comprenant une antenne, un capteur de pression, un capteur de température, une logique électronique de stockage et de traitement de données comprenant un microprocesseur, un écran digital, une source lumineuse...

En particulier, le premier organe 101 fonctionnel électronique peut comprendre un support de données comme par exemple: un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie.

De cette façon, lorsque le second organe 8 fonctionnel électronique est correctement monté sur le corps 2 du robinet il s'établit une liaison électrique physique permettant la transmission de données ou d'énergie par exemple.

Par exemple, le second organe 8 fonctionnel électronique est mobile en translation selon une première direction A par rapport au logement 5 entre une position montée (figures 2 et 3) et une position démontée par rapport au corps 2 (figure 1). Par exemple, cette première direction A est verticale lorsque le robinet 1 est en configuration d'utilisation (au somment d'une bouteille de gaz disposée verticalement par exemple).

Le dispositif 10 de contact(s) du robinet 1 est par exemple disposé sur une paroi située dans un plan parallèle à ladite première direction A. C'est-à-dire que les contacts 9, 10 entre le robinet 1 et le second organe 8 fonctionnel viennent en vis-à-vis de part et d'autre d'un plan vertical (cf. figure 1). Ceci ne réalise le contact électrique que lorsque le second organe 8 fonctionnel électronique est correctement placé dans le logement 5 du corps 2 selon cette direction A.

Bien entendu, en variante ou en combinaison, les contacts 9, 10 adjacents peuvent être disposés selon deux plans horizontaux (perpendiculaires à la direction verticale cf. figure 3, par exemple au niveau du fond du logement).

Comme illustré aux figures 6 à 8, le dispositif 10 de contact(s) électrique(s) peut être constitué de deux contacts électriques discrets fixes ou mobiles coopérant avec deux contacts 9 discrets conjugués sur le second organe 8 électronique. Ces contacts électriques 9 comprennent par exemple l'un au moins parmi une piste métallique en saillie ou non, fixe ou rétractable, une lamelle métallique souple...

De plus, comme illustré aux figures 7 et 8, le robinet 1 et/ou le second organe 8 peut comprendre une pièce 110 de matériau souple (raclette, languette,...) disposée de façon adjacente aux contacts (9 ou 10) pour « balayer » le contact 10, 9 conjugué en vis-à-vis lors de déplacement relatif desdits contacts 9, 10 (lors de connexion et/ou déconnexion des deux entités). Ceci permet notamment d'améliorer la qualité des contacts 10 sur le robinet (ces contacts 10 restent éventuellement exposés à l'environnement extérieur).

Comme illustré dans la variante de réalisation des figures 9 et 10, le premier organe 101 fonctionnel électronique et son dispositif 10 de contacts électriques associés peuvent être solidaires d'une pièce support 100 montée mobile sur le corps 2 du robinet 1. Cette pièce 100 est mobile, par exemple en translation et/ou rotation, entre au moins une première position et une seconde position par rapport au corps. Par exemple cette pièce 100 mobile, est déplaçable en translation selon une direction parallèle à la première direction A.

Par exemple, lorsque le second organe 8 fonctionnel électronique est en position montée sur le corps 2 du robinet, dans la première position de la pièce support 100, le dispositif de contacts électriques 10 du robinet 1 n'est pas en contact électrique avec le jeu 9 de contact(s) électrique(s) conjugué du second organe 8 fonctionnel (cf. figure 9). En revanche, dans la second position de la pièce support 100, le dispositif de contact(s) électrique(s) 10 du robinet 1 est en contact électrique avec le jeu 9 de contact(s) électrique(s) conjugué du second organe 8 fonctionnel (cf. figure 10).

C'est-à-dire que le déplacement de la pièce 100 mobile (par exemple manuellement par l'utilisateur) forme comme un interrupteur de mise en relation ou non des contacts 9, 10 conjugués. Le robinet 1 et/ou son organe 8 électronique peut notamment être configuré pour détecter un état connecté ou déconnecté du second organe 8 fonctionnel sur ledit robinet 1 selon le contact ou l'absence de contact entre le dispositif 10 de contact(s) électrique(s) et le jeu de contact(s) électrique(s) 9 conjugué.

Par exemple, la pièce support 100 est mobile sur le corps 2 du robinet 1 forme une enveloppe extérieure rapportée sur au moins une partie de la surface extérieure du corps 2 du robinet (cf. figure 6). La pièce support 100 comprend par exemple un manchon tubulaire disposé autour d'au moins une partie du corps 2 du robinet.

Cette pièce 100 support peut le cas échéant assurer une autre fonction sur le robinet. Par exemple, le corps 2 du robinet comprend une extrémité (inférieure notamment) de montage comprenant des organes 11 mobiles d'accrochage destinés à coopérer avec des organes d'accrochage complémentaires pour former un système de connexion rapide du robinet 1 sur un autre robinet 13 ou sur un circuit de fluide. Cette pièce support 100 mobile peut être un organe d'actionnement des organes 11 mobiles d'accrochage tel qu'un un organe de verrouillage et/ou de déverrouillage des organes 11 mobiles d'accrochage (selon la position de pièce 100 support).

Comme schématisé aux figures 9 et 10, le corps 2 du robinet peut être raccordable fluidiquement et de façon amovible à un autre robinet 33 dit « robinet de base ». Ce robinet 33 de base est par exemple solidaire d'au moins une bouteille de fluide sous pression. Le robinet 1 comprend par exemple un élément mobile (tel qu'un pousse-clapet 6, cf. figure 1) dont le déplacement est commandé par l'organe 7 d'actionnement pour commander l'ouverture ou la fermeture d'un clapet d'isolation du robinet 33 de base sur lequel est raccordé de façon amovible ledit robinet 1.

La variante de réalisation des figures 11 et 12 se distingue des figures 9 et 10 en ce que le second organe 8 fonctionnel comprend un jeu de contacts électriques 9 est en saillie et/ou mobile selon une direction transversale à la première direction A et la pièce support 100 du robinet comprend un dispositif 10 de contacts plan (pistes longitudinales par exemple). De plus, quelle que soit la position de la pièce support 100 par rapport au second organe 8 fonctionnel, la connexion électrique est réalisée entre ces deux éléments 9, 10.

De plus, comme visible aux figures 11 à 13, le jeu de contacts électriques 9 peut être abrité sous un rebord 90 limitant leur exposition à la pluie ou l'humidité (descendante verticalement par exemple selon une direction parallèle à la direction A). De même, comme visible à la figure 13, les deux contacts 9 peuvent être également être en retrait vers l'intérieur du second organe 8 fonctionnel. C'est-à-dire que les contacts 9 sont en retrait par rapport à la portion de matière 91 qui les entoure et ainsi le dispositif 10 de contacts de la pièce 100 support vient vers l'intérieur de l'organe 8 fonctionnel pour réaliser le contact électrique. De façon plus générale, les contacts 9 peuvent être séparés par une portion de matière 91 faisant saillie vers l'extérieur du corps concernés pour éviter un court-circuit qui serait réalisé par exemple par une goutte située entre deux contacts 9 adjacents.

Selon une particularité possible facultative (éventuellement indépendant la structure de connexion électrique), lorsque le second organe 8 fonctionnel électronique est en position montée sur le corps 2 du robinet, l'organe 7 d'actionnement peut assurer un blocage mécanique du second organe fonctionnel 8 sur le corps 2 du robinet 1.

Par exemple, l'organe 7 d'actionnement est mobile entre une première position dans laquelle il n'entrave pas le déplacement du second organe 8 fonctionnel électronique par rapport au corps 2 du robinet 1 (cf. figure 2) et une seconde position dans laquelle l'organe 7 d'actionnement forme une butée mécanique entravant le déplacement du second organe 8 fonctionnel électronique par rapport au corps 2 pour empêcher son démontage par rapport au corps 2 (cf. figure 3). Par exemple, l'organe 7 d'actionnement comprend une forme adaptée pour s'emboîter ou bloquer la forme extérieure du second organe 8 fonctionnel. Ceci permet par exemple d'empêcher une déconnexion intempestive de cet organe 8 lorsque le robinet est sous pression.

Ceci est particulièrement avantageux pour le mode de réalisation décrit à la figure 5. En effet, de préférence le second organe 8 fonctionnel électronique a également une fonction de régulation ou de contrôle du flux de fluide fourni par le robinet 1, c'est-à-dire que le second organe 8 peut être alimenté par le fluide sous pression issu du circuit 3 du robinet 1.

Par exemple, ce second organe 8 fonctionnel électronique comprend un circuit 13 interne fluidique comportant une extrémité amont 14 et une extrémité aval 25. Ce circuit 13 interne comprend au moins un organe 16 de contrôle du flux de fluide entre les extrémités amont 14 et aval 25. Lorsque le second organe 8 fonctionnel électronique est en position montée sur le corps 2 du robinet, l'extrémité amont 14 de ce circuit interne 13 est raccordée de façon étanche à l'extrémité 15 aval du circuit 3 de fluide du corps 2 du robinet. L'extrémité aval 25 du circuit 13 interne du second organe 8 fonctionnel peut former une sortie destinée à être mise en relation avec un appareil récepteur de fluide. En variante, l'extrémité du circuit 13 interne du second organe 8 fonctionnel pourrait être raccordée à nouveau au circuit 3 de fluide du corps 2 du robinet. Ce circuit 3 comporterait alors un raccord de sortie de fluide au niveau d'une de ses extrémités. C'est-à-dire que le fluide transite dans le second organe 8 fonctionnel avant de retourner dans le circuit 3 du corps 2 du robinet.

Lorsque le second organe 8 fonctionnel électronique est en position démontée par rapport au corps 2 du robinet 1 (par exemple en cas de défaillance de l'organe 8 électronique), le robinet peut utiliser un autre module 18 de contrôle de fluide monté de façon amovible sur le corps 2 du robinet dans le logement 5.

Ce module 18 de contrôle « de secours » (ou module secondaire) peut être uniquement de type mécanique, c'est-à-dire dépourvu d'un jeu de contacts 9 électriques conjugué du dispositif 10 de contacts. Ce module 18 de contrôle peut, comme précédemment, comprendre un circuit 13 interne fluidique ayant une extrémité amont 14 et une extrémité aval 25. Ce circuit 13 interne comprend par exemple au moins un organe 16 de contrôle du flux de fluide entre les extrémités amont 14 et aval 25 (système à orifice(s) calibrés ou autre). En position montée sur le corps 2 du robinet dans le logement 5, l'extrémité amont 14 de ce circuit interne 13 du module 18 de contrôle est raccordée de façon étanche à l'extrémité 15 aval du corps 2 du robinet. L'extrémité aval 25 de ce circuit 13 interne du module 18 de contrôle peut former ainsi une sortie de fluide destinée à être mise en relation avec un appareil récepteur de fluide. Comme précédemment, en variante le module 18 de contrôle « de secours » peut comporter un circuit 13 interne qui renvoie le fluide dans le circuit 3 du corps 2 du robinet après son passage dans l'organe 16 de contrôle. C'est-à-dire que le fluide transite dans le second organe 8 fonctionnel avant de retourner dans le circuit 3 du corps 2 du robinet.

Ce module 18 de contrôle « de secours » vient de préférence former une protection (cache, écran de protection ou équivalent) du dispositif 10 de contacts.

Ainsi, comme représenté à la figure 5, le corps 2 du robinet peut coopérer aussi bien :
- avec un module 8 amovible comprenant uniquement des organes 12 et fonctions électronique (donc avec contact(s) 9 électrique(s)), ou
- avec un module 18 comprenant uniquement des organes 16 mécaniques (donc sans contact(s) 9 électrique(s)), ou
- avec un module comprenant à la fois des organes mécaniques et électroniques (donc sans contact(s) 9 électrique(s).

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (15) aval destinée à être mise en relation avec un appareil récepteur, le circuit (3) comprenant un organe (6) de contrôle du débit dans le circuit (3), ledit organe (6) de contrôle du débit étant commandé par un organe (7) d'actionnement mobile par rapport au corps (2) du robinet (1), le robinet (1) comprenant au moins un premier organe (101) fonctionnel électronique et un second organe (8) fonctionnel électronique, le second organe (8) fonctionnel électronique étant monté de façon amovible sur le corps (2) du robinet, **caractérisé en ce que** le robinet (1) comprend au moins un logement (5) destiné à accueillir ledit second organe (8) fonctionnel électronique et un dispositif (10) de contact(s) électrique(s) destiné à coopérer avec un jeu de contact(s) électrique(s) (9) conjugué du second organe (8) fonctionnel électronique, pour assurer une liaison électrique entre le premier organe (101) fonctionnel électronique et le second organe (8) fonctionnel électronique lorsque ce dernier est en position montée de sur le corps (2) du robinet.

2. Robinet selon la revendication 1, **caractérisé en ce que** le second organe (8) fonctionnel électronique est mobile en translation selon une première direction (A) par rapport au logement (5) entre une position montée et une position démontée par rapport au corps (2).

3. Robinet selon la revendication 2, **caractérisé en ce que** le dispositif (10) de contact(s) du robinet (1) est disposé sur une paroi du logement située dans un plan parallèle à ladite première direction (A).

4. Robinet selon l'une quelconque des revendications 2 ou 3, **caractérisé en ce que** le dispositif (10) de contact(s) électrique(s) et/ou le jeu de contact(s) électrique(s) (9) comprend au moins un contact électrique mobile parmi: une piste métallique rétractable, une lamelle métallique souple pour rattraper éventuel jeu entre le dispositif (10) de contacts et le jeu de contact(s) électriques(s) conjugués selon une direction perpendiculaire à la première direction (A).

5. Robinet selon l'une quelconque des revendications 1 à 4, **caractérisé en ce que** au moins l'un parmi : le dispositif (10) de contact(s) électrique(s), le jeu de contact(s) électrique(s) (9), comprend au moins un et de préférence deux contacts électriques discrets fixes ou mobile.

6. Robinet selon l'une quelconque des revendications 1 à 5, **caractérisé en ce que** le premier organe (101) fonctionnel électronique et son dispositif (10) de contact(s) électrique(s) (10) sont solidaires d'une pièce support (100) montée mobile sur le corps (2) du robinet (1) entre au moins une première position et une seconde position par rapport au corps (2).

7. Robinet selon la revendication 6, **caractérisé en ce que**, lorsque le second organe (8) fonctionnel électronique est en position montée sur le corps (2) du robinet, dans la première position de la pièce support (100), le dispositif de contact(s) électrique(s) (10) du robinet (1) n'est pas en contact électrique avec le jeu (9) de contact(s) électrique(s) conjugué du second organe (8) fonctionnel, et **en ce que**, dans la second position de la pièce support (100), le dispositif de contact(s) électrique(s) (10) du robinet (1) est en contact électrique avec le jeu (9) de contact(s) électrique(s) conjugué du second organe (8) fonctionnel.

8. Robinet selon la revendication 6, **caractérisé en ce que**, lorsque le second organe (8) fonctionnel électronique est en position montée sur le corps (2) du robinet, le dispositif de contact(s) électrique(s) (10) du robinet (1) est en contact électrique avec le jeu (9) de contact(s) électrique(s) conjugué du second organe (8) fonctionnel quelle que soit la position de la pièce support (100).

9. Robinet selon la revendication 6 à 8, **caractérisé en ce que** la pièce support (100) montée mobile sur le corps (2) du robinet (1) forme une enveloppe extérieure rapportée sur au moins une partie de la surface extérieure du corps (2) du robinet (1).

10. Robinet selon l'une quelconque des revendications 6 à 9, **caractérisé en ce qu'**il comprend une extrémité de montage comprenant des organes (11) mobiles d'accrochage destinés à coopérer avec des organes d'accrochage complémentaires pour former un système de connexion rapide du robinet (1) sur un autre robinet ou sur un circuit de fluide et **en ce que** la pièce support (100) mobile est un organe d'actionnement ou de contrôle des organes (11) mobiles d'accrochage tel qu'un un organe de verrouillage et/ou de déverrouillage des organes (11) mobiles d'accrochage.

11. Robinet selon l'une quelconque des revendications 1 à 10, **caractérisé en ce que** le premier organe (101) fonctionnel électronique et le second organe (8) fonctionnel électronique comprennent chacun au moins l'un parmi : un dispositif réception et/ou d'émission de données sans fil comprenant une antenne, un capteur de pression et/ou de température, une logique électronique de stockage et de traitement de données comprenant un microprocesseur, un écran digital, une source lumineuse.

12. Robinet selon l'une quelconque des revendications 1 à 11, **caractérisé en ce que**, lorsque le second organe (8) fonctionnel électronique est en position montée sur le corps (2) du robinet, l'organe (7) d'actionnement est mobile entre une première position dans laquelle cet organe (7) d'actionnement n'entrave pas le déplacement du second organe (8) fonctionnel électronique par rapport au corps (2) du robinet (1) et une seconde position dans laquelle l'organe (7) d'actionnement forme une butée mécanique entravant le déplacement du second organe (8) fonctionnel électronique par rapport au corps (2) pour empêcher son démontage par rapport au corps (2).

13. Robinet selon l'une quelconque des revendications 1 à 12, **caractérisé en ce que** le second organe (8) fonctionnel électronique comprend un circuit (13) interne fluidique comportant une extrémité amont (14) et une extrémité aval (25), ledit circuit (13) interne comprenant au moins un organe (16) de contrôle du flux de fluide entre les extrémités amont (14) et aval (25), lorsque le second organe (8) fonctionnel électronique est en position montée sur le corps (2) du robinet, l'extrémité amont (14) du circuit interne (13) étant raccordée de façon étanche au circuit (3) de fluide du corps (2) du robinet de façon que l'organe (16) de contrôle du flux de fluide régule le flux de fluide destinée à être mise en relation avec un appareil récepteur de fluide via l'extrémité aval (15) du circuit (3) du corps ou l'extrémité aval (25) du circuit interne.

14. Robinet selon l'une quelconque des revendications 1 à 13, **caractérisé en ce que**, lorsque le second organe (8) fonctionnel électronique est en position démontée par rapport au corps (2) du robinet (1), le robinet comprend un module (18) secondaire de contrôle de fluide monté de façon amovible sur le corps (2) du robinet dans le logement (5), ledit module (18) secondaire étant dépourvu d'un jeu de contact (9) électriques conjugué du dispositif (10) de contacts, ledit module (18) secondaire comprenant un circuit (13) interne fluidique ayant une extrémité amont (14) et une extrémité aval (25), ledit circuit (13) interne comprenant au moins un organe (16) de contrôle du flux de fluide entre les extrémités amont (14) et aval (25), en position montée sur le corps (2) du robinet dans le logement (5), l'extrémité amont (14) du circuit interne (13) du module (18) étant raccordée de façon étanche à l'extrémité (15) aval du corps (2) du robinet de façon que l'organe (16) de contrôle du flux de fluide régule le flux de fluide destinée à être mise en relation avec un appareil récepteur de fluide via l'extrémité aval (15) du circuit (3) du corps ou l'extrémité aval (25) du circuit interne.

15. Robinet selon l'une quelconque des revendications 1 à 14, **caractérisé en ce que** le robinet (1) et/ou le second organe (8) fonctionnel électronique comprend une pièce (110) de matériau souple disposée de façon adjacente au(x) contact(s) (9, 10) pour balayer le contact (10, 9) conjugué lors de déplacement relatif desdits contacts (9, 10).

## Patentansprüche

1. Schließhahn für unter Druck stehendes Fluid mit oder ohne integrierten Druckminderer, umfassend einen Körper (2), der einen Fluidkreislauf (3) beherbergt, der ein stromaufwärtiges Ende (4) aufweist, das dazu bestimmt ist, in Verbindung mit einer unter Druck stehenden Fluidreserve gebracht zu werden, und ein stromabwärtiges Ende (15), das dazu bestimmt ist, in Verbindung mit einer Empfängereinrichtung gebracht zu werden, wobei der Kreislauf (3) ein Organ (6) zur Kontrolle des Durchsatzes in dem Kreislauf (3) umfasst, wobei das Organ (6) zur Kontrolle des Durchsatzes durch ein in Bezug auf den Körper (2) des Schließhahns (1) bewegliches Betätigungsorgan (7) gesteuert wird, wobei der Schließhahn (1) mindestens ein erstes elektronisches funktionelles Organ (101) und ein zweites elektronisches funktionelles Organ (8) umfasst, wobei das zweite elektronische funktionelle Organ (8) in abnehmbarer Form auf dem Körper (2) des Schließhahns montiert ist, **dadurch gekennzeichnet, dass** der Schließhahn (1) mindestens eine Aufnahme (5) umfasst, die dazu bestimmt ist, das zweite elektronische funktionelle Organ (8) zu empfangen, und eine Vorrichtung (10) eines (von) elektrischen Kontakts (-en), die dazu bestimmt ist, mit einem Satz eines (von) elektrischen Kontakts (-en) (9) zusammenzuwirken, der von dem zweiten elektronischen funktionellen Organ (8) abgeleitet ist, um für eine elektrische Verbindung zwischen dem ersten elektronischen funktionellen Organ (101) und dem zweiten elektronischen funktionellen Organ (8) zu sorgen, wenn dieses Letztere in montierter Position auf dem Körper (2) des Schließhahns ist.

2. Schließhahn nach Anspruch 1, **dadurch gekennzeichnet, dass** das zweite elektronische funktionelle Organ (8) in einer ersten Richtung (A) in Bezug auf die Aufnahme (5) zwischen einer montierten Position und einer demontierten Position in Bezug auf den Körper (2) translationsbeweglich ist.

3. Schließhahn nach Anspruch 2, **dadurch gekennzeichnet, dass** die Vorrichtung (10) eines (von) Kontakts (-en) des Schließhahns (1) auf einer Wand der Aufnahme angeordnet ist, die sich in einer Ebene parallel zu der ersten Richtung (A) befindet.

4. Schließhahn nach einem der Ansprüche 2 oder 3, **dadurch gekennzeichnet, dass** die Vorrichtung (10) eines (von) elektrischen Kontakts (-en) und/ oder der Satz eines (von) elektrischen Kontakts (-en) (9) mindestens einen beweglichen elektrischen Kontakt umfasst aus: einer einklappbaren Metallbahn, einer flexiblen Metalllamelle zum Ausgleichen eines eventuellen Spiels zwischen der Vorrichtung (10) von Kontakten und dem Satz eines (von) elektrischen Kontakts (-en), die in einer Richtung senkrecht zur ersten Richtung (A) abgeleitet sind.

5. Schließhahn nach einem der Ansprüche 1 bis 4, **dadurch gekennzeichnet, dass** mindestens eines aus: der Vorrichtung (10) eines (von) elektrischen Kontakts (-en), dem Satz eines (von) elektrischen Kontakts (-en) (9) mindestens einen, und vorzugsweise zwei feststehende oder mobile diskrete elektrische Kontakte umfasst.

6. Schließhahn nach einem der Ansprüche 1 bis 5, **dadurch gekennzeichnet, dass** das erste elektronische funktionelle Organ (101) und seine Vorrichtung (10) eines (von) elektrischen Kontakts (-en) (10) fest mit einem Trägerstück (100) verbunden sind, das zwischen mindestens einer ersten Position und einer zweiten Position in Bezug auf den Körper (2) beweglich auf dem Körper (2) des Schließhahns (1) montiert ist.

7. Schließhahn nach Anspruch 6, **dadurch gekennzeichnet, dass**, wenn das zweite elektronische funktionelle Organ (8) in montierter Position auf dem Körper (2) des Schließhahns ist, in der ersten Position des Trägerstücks (100) die Vorrichtung eines (von) elektrischen Kontakts (-en) (10) des Schließhahns (1) nicht in elektrischem Kontakt mit dem Satz (9) eines (von) elektrischen Kontakts (-en) ist, der vom zweiten funktionellen Organ (8) abgeleitet ist, und dadurch, dass in der zweiten Position des Trägerstücks (100) die Vorrichtung eines (von) elektrischen Kontakts (-en) (10) des Schließhahns (1) in elektrischem Kontakt mit dem Satz (9) eines (von) elektrischen Kontakts (-en) ist, der vom zweiten funktionellen Organ (8) abgeleitet ist.

8. Schließhahn nach Anspruch 6, **dadurch gekennzeichnet, dass**, wenn das zweite elektronische funktionelle Organ (8) in montierter Position auf dem Körper (2) des Schließhahns ist, die Vorrichtung eines (von) elektrischen Kontakts (-en) (10) des Schließhahns (1) unabhängig von der Position des Trägerstücks (100) in elektrischem Kontakt mit dem Satz (9) eines (von) elektrischen Kontakts (-en) ist, der vom zweiten funktionellen Organ (8) abgeleitet ist.

9. Schließhahn nach Anspruch 6 bis 8, **dadurch gekennzeichnet, dass** das Trägerstück (100), das beweglich auf dem Körper (2) des Schließhahns (1) montiert ist, eine beigebrachte äußere Hülle auf mindestens einem Teil der Außenfläche des Körpers (2) des Schließhahns (1) bildet.

10. Schließhahn nach einem der Ansprüche 6 bis 9, **dadurch gekennzeichnet, dass** er ein Montageende umfasst, das bewegliche Einhakorgane (11) umfasst, die dazu bestimmt sind, mit ergänzenden Einhakorganen zusammenzuwirken, um ein Schnellanschlusssystem des Schließhahns (1) auf einem anderen Schließhahn oder auf einem Fluidkreislauf zu bilden, und dadurch, dass das bewegliche Trägerstück (100) ein Betätigungs- oder Kontrollorgan der beweglichen Einhakorgane (11), wie ein Organ zur Verriegelung und/ oder zur Entriegelung der beweglichen Einhakorgane (11) ist.

11. Schließhahn nach einem der Ansprüche 1 bis 10, **dadurch gekennzeichnet, dass** das erste elektronische funktionelle Organ (101) und das zweite elektronische funktionelle Organ (8) jeweils mindestens eines umfassen aus: einer drahtlosen Vorrichtung zum Empfangen und/ oder Aussenden von Daten, eine Antenne umfassend, einem Druck- und/ oder Temperatursensor, einer elektronischen Datenspeicher- und Datenverarbeitungslogik, einen Mikroprozessor umfassend, einem digitalen Bildschirm, einer Lichtquelle.

12. Schließhahn nach einem der Ansprüche 1 bis 11, **dadurch gekennzeichnet, dass**, wenn das zweite elektronische funktionelle Organ (8) in montierter Position auf dem Körper (2) des Schließhahns ist, das Betätigungsorgan (7) zwischen einer ersten Position, in der dieses Betätigungsorgan (7) die Verschiebung des zweiten elektronischen funktionellen Organs (8) in Bezug auf den Körper (2) des Schließhahns (1) nicht beeinträchtigt, und einer zweiten Position, in der das Betätigungsorgan (7) einen mechanischen Anschlag bildet, der die Verschiebung des zweiten elektronischen funktionellen Organs (8) in Bezug auf den Körper (2) beeinträchtigt, beweglich ist, um dessen Demontage in Bezug auf den Körper (2) zu verhindern.

13. Schließhahn nach einem der Ansprüche 1 bis 12, **dadurch gekennzeichnet, dass** das zweite elektronische funktionelle Organ (8) einen internen Fluidkreislauf (13) umfasst, der ein stromaufwärtiges Ende (14) und ein stromabwärtiges Ende (25) umfasst, wobei der interne Kreislauf (13) mindestens ein Kontrollorgan (16) der Fluidströmung zwischen dem stromaufwärtigen (14) und stromabwärtigen (25) Ende umfasst, wenn das zweite elektronische funktionelle Organ (8) in montierter Position auf dem Körper (2) des Schließhahns ist, wobei das stromaufwärtige Ende (14) des internen Kreislaufs (13) in dichter Form an dem Fluidkreislauf (3) des Körpers (2) des Schließhahns angeschlossen ist, sodass das Kontrollorgan (16) der Fluidströmung die Fluidströmung regelt, dazu bestimmt, über das stromabwärtige Ende (15) des Kreislaufs (3) des Körpers oder das stromabwärtige Ende (25) des internen Kreislaufs mit einer Fluidempfängereinrichtung in Verbindung gebracht zu werden.

14. Schließhahn nach einem der Ansprüche 1 bis 13, **dadurch gekennzeichnet, dass**, wenn das zweite elektronische funktionelle Organ (8) in demontierter Position in Bezug auf den Körper (2) des Schließhahns (1) ist, der Schließhahn ein sekundäres Fluidkontrollmodul (18) umfasst, das in abnehmbarer Form auf dem Körper (2) des Schließhahns in der Aufnahme (5) montiert ist, wobei das sekundäre Modul (18) mit keinem Satz elektrischer Kontakte (9), der von der Vorrichtung (10) von Kontakten abgeleitet ist, versehen ist, wobei das sekundäre Modul (18) einen internen Fluidkreislauf (13) umfasst, der ein stromaufwärtiges Ende (14) und ein stromabwärtiges Ende (25) aufweist, wobei der interne Kreislauf (13) mindestens ein Kontrollorgan (16) der Fluidströmung zwischen dem stromaufwärtigen (14) und stromabwärtigen (25) Ende, in montierter Position auf dem Körper (2) des Schließhahns in der Aufnahme (5) umfasst, wobei das stromaufwärtige Ende (14) des internen Kreislaufs (13) des Moduls (18) in dichter Form an das stromabwärtige Ende (15) des Körpers (2) des Schließhahns derart angeschlossen ist, dass das Kontrollorgan (16) der Fluidströmung die Fluidströmung regelt, dazu bestimmt, über das stromabwärtige Ende (15) des Kreislaufs (3) des Körpers oder das stromabwärtige Ende (25) des internen Kreislaufs in Verbindung mit einer Fluidempfängereinrichtung gebracht zu werden.

15. Schließhahn nach einem der Ansprüche 1 bis 14, **dadurch gekennzeichnet, dass** der Schließhahn (1) und/ oder das zweite elektronische funktionelle Organ (8) ein Stück (110) aus flexiblem Material umfasst, das angrenzend an den (die) Kontakt(e) (9, 10) angeordnet ist, um den abgeleiteten Kontakt (10, 9) bei einer Bewegung der Kontakte (9, 10) zueinander abzutasten.

## Claims

1. Tap for pressurised fluid, with or without integrated pressure reducer, comprising a body (2) housing a fluid circuit (3) having an upstream end (4) intended to be connected with a pressurised fluid reserve and a downstream end (15) intended to be connected with a receiving device, the circuit (3) comprising a member (6) for controlling the flow in the circuit (3), said member (6) for controlling the flow being controlled by a mobile actuation member (7) with respect to the body (2) of the tap (1), the tap (1) comprising at least one first electronic functional member (101) and a second electronic functional member (8), the second electronic functional member (8) being removably mounted on the body (2) of the tap, **characterised in that** the tap (1) comprises at least one housing (5) intended to receive said second electronic functional member (8) and an electric contact device (10) intended to engage with a set of electric contact(s) (9) conjugated from the second electronic functional member (8), to ensure an electrical connection between the first electronic functional member (101) and the second electronic functional member (8) when the latter is in position mounted on the body (2) of the tap.

2. Tap according to claim 1, **characterised in that** the second electronic functional member (8) is mobile in translation along a first direction (A) with respect to the housing (5) between a mounted position and a dismounted position with respect to the body (2).

3. Tap according to claim 2, **characterised in that** the contact device (10) of the tap (1) is arranged on a wall of the housing situated in a plane parallel to said first direction (A).

4. Tap according to any one of claims 2 or 3, **characterised in that** the electric contact device (10) and/or the set of electric contact(s) (9) comprises at least one electric contact mobile from among: a retractable metal track, a flexible metal strip to rectify a possible gap between the contact device (10) and the set of conjugated electric contact(s) along a direction perpendicular to the first direction (A).

5. Tap according to any one of claims 1 to 4, **characterised in that** at least one from among: the electric contact device (10), the set of electric contact(s) (9) comprises at least one and preferably two fixed or mobile discreet electric contacts.

6. Tap according to any one of claims 1 to 5, **characterised in that** the first electronic functional member (101) and its electric contact device (10) are integral with a support part (100) mounted mobile on the body (2) of the tap (1) between at least one first position and a second portion with respect to the body (2).

7. Tap according to claim 6, **characterised in that**, when the second electronic functional member (8) is in mounted position on the body (2) of the tap, in the first position of the support part (100), the electric contact device (10) of the tap (1) is not in electric contact with the set (9) of electric contact(s) conjugated from the second functional member (8), and **in that**, in the second position of the support part (100), the electric contact device (10) of the tap (1) is in electric contact with the set (9) of electric contact(s) conjugated from the second functional member (8).

8. Tap according to claim 6, **characterised in that**, when the second electronic functional member (8) is in mounted position on the body (2) of the tap, the electric contact device (10) of the tap (1) is in electric contract with the set (9) of electric contacts conjugated from the second functional member (8), whatever the position of the support part (100).

9. Tap according to claims 6 to 8, **characterised in that** the support part (100) mounted mobile on the body (2) of the tap (1) forms an outer casing returned on at least one portion of the outer surface of the body (2) of the tap (1).

10. Tap according to any one of claims 6 to 9, **characterised in that** it comprises a mounting end comprising mobile fastening members (11) intended to engage with complementary fastening members to form a rapid connection system of the tap (1) on another tap or on a fluid circuit and **in that** the mobile support part (100) is a member for actuating or controlling mobile fastening members (11) such as a locking and/or unlocking member of the mobile fastening member (11).

11. Tap according to any one of claims 1 to 10, **characterised in that** the first electronic functional member (101) and the second electronic functional member (8) each comprise at least one from among: a device for receiving and/or emitting wireless data comprising an antenna, a pressure and/or temperature sensor, an electronic logic for storing and processing data comprising a microprocessor, a digital screen, a light source.

12. Tap according to any one of claims 1 to 11, **characterised in that**, when the second electronic functional member (8) is in mounted position on the body (2) of the tap, the actuation member (7) is mobile between a first position wherein this actuation member (7) does not impede the movement of the second electronic functional member (8) with respect to the body (2) of the tap (1) and a second position wherein the actuation member (7) forms a mechanical stop impeding the movement of the second electronic functional member (8) with respect to the body (2) to prevent its dismounting with respect to the body (2).

13. Tap according to any one of claims 1 to 12, **characterised in that** the second electronic functional member (8) comprises an internal fluid circuit (13) comprising an upstream end (14) and a downstream end (25), said internal circuit (13) comprising at least one member (16) for controlling the fluid flow between the upstream (14) and downstream (25) ends, when the second electronic functional member (8) is in mounted position on the body (2) of the tap, the upstream end (14) of the internal circuit (13) being connected sealed to the fluid circuit (3) of the body (2) of the tap such that the member (16) for controlling the fluid flow regulates the fluid flow intended to be connected with a fluid receiving device via the downstream end (15) of the circuit (3) of the body or the downstream end (25) of the internal circuit.

14. Tap according to any one of claims 1 to 13, **characterised in that**, when the second electronic functional member (8) is in dismounted position with respect to the body (2) of the tap (1), the tap comprises a secondary module (18) for controlling fluid, removably mounted on the body (2) of the tap in the housing (5), said secondary module (18) not having a set of electric contact(s) (9) conjugated from the contact device (10), said secondary module (18) comprising an internal fluid circuit (13) having an upstream end (14) and a downstream end (25), said internal circuit (13) comprising at least one member (16) for controlling the fluid flow between the upstream (14) and downstream (25) ends, in mounted position on the body (2) of the tap in the housing (5), the upstream end (14) of the internal circuit (13) of the module (18) being connected sealed to the downstream end (15) of the body (2) of the tap, such that the member (16) for controlling the fluid flow regulated the fluid flow intended to be connected with a fluid receiving device via the downstream end (15) of the circuit (3) of the body or the downstream end (25) of the internal circuit.

15. Tap according to any one of claims 1 to 14, **characterised in that** the tap (1) and/or the second electronic functional member (8) comprises a flexible material part (110) arranged adjacent to the contact(s) (9, 10) to scan the contact (10, 9) conjugated during the relative movement of said contacts (9, 10).
